# EUROPÄISCHE PATENTSCHRIFT

(11) **EP 1 124 209 B1**
(45) Veröffentlichungstag und Bekanntmachung des Hinweises auf die Patenterteilung: **26.04.2006**
(21) Anmeldenummer: 00102834.9
(22) Anmeldetag: 11.02.2000
(51) Int. Cl.: G08B 13/193, G08B 19/00

(54) **Präsenzmelder**
Presence detector
Détecteur de présence

(43) Veröffentlichungstag der Anmeldung: 16.08.2001
(73) Patentinhaber: Siemens Schweiz AG, 8047 Zürich (CH)
(72) Erfinder: Müller, Kurt, Dr., 8708 Männedorf (CH); Loepfe, Markus, Dr., 8712 Stäfa (CH); Wieser, Dieter, 8700 Küsnacht (CH); Allemann, Martin, Dr., 8623 Wetzikon (CH)
(74) Vertreter: Weise, Wolfgang

(56) Entgegenhaltungen:
- US-A- 4 636 774
- US-A- 4 990 783
- US-A- 5 187 360
- US-A- 5 486 810
- US-A- 5 634 846

## Beschreibung

Die vorliegende Erfindung betrifft einen Präsenzmelder mit einem Meldergehäuse, einem Pyrosensor, mit aus einzelnen Fokussierelementen bestehenden Mitteln zur Fokussierung der aus dem zu überwachenden Raum auf den Melder fallenden Wärmestrahlung auf den Pyrosensor, und mit einer Auswerteelektronik zur Auswertung der Signale des Pyrosensors.

Diese Präsenzmelder sind vom Prinzip her Passiv-Infrarotdetektoren, welche anhand des Signals des Pyrosensors Bewegungen von sich von der Umgebungstemperatur unterscheidenden Wärmequellen im Überwachungsraum (siehe dazu beispielsweise EP-A-0 303 913) detektieren. Solche Passiv-Infrarotdetektoren sind heute in vielen Ausführungen und zu günstigen Preisen erhältlich, sie vermögen aber ruhende, beispielsweise an einem PC arbeitende, Personen, nur schlecht oder gar nicht zu erkennen, und sind daher für die Verwendung als Präsenzmelder in Büroräumen nur sehr bedingt geeignet.

So weisen beispielsweise auf dem Markt erhältliche Präsenzmelder zwischen ihren aktiven Zonen, aus denen Strahlung auf den Pyrosensor fällt, in horizontaler und/oder vertikaler Richtung Lücken von 50 cm und mehr auf. Dadurch können Kopf- oder Handbewegungen von sitzenden Personen nicht zuverlässig detektiert werden. Als Folge dieser unzuverlässigen Detektion von Bewegungen weisen beispielsweise die zur Beleuchtungsschaltung verwendeten Präsenzmonitore eine viel zu lange Totzeit von etwa 30 Minuten auf, so dass sie in grossen Gebäuden mit vielen Personenbewegungen praktisch keine Energieeinsparung bringen. Ausserdem ist es mit den heute auf dem Markt erhältlichen Passiv-Infrarotdetektoren nicht möglich, die Anzahl der in einem Raum anwesenden Personen auch nur grob abzuschätzen.

Wenn man anstatt eines klassischen Passiv-Infrarotdetektors ein Passiv-Infrarot-Sensorarray in sogenannter Thermopile-Technologie verwendet (siehe dazu die europäische Patentanmeldung 98 115 476.8), dann kann der Präsenzmelder zwar ruhende Objekte, welche eine Temperatur differenz zur Umgebung aufweisen, erkennen, wird aber auch auf warme Objekte, wie beispielsweise Heizkörper, Computer oder sonnenexponierte Stellen, ansprechen. Ausserdem sind diese Sensorarrays bei genügend grosser Auflösung zumindest derzeit noch sehr teuer.

Durch die Erfindung soll nun ein Präsenzmelder angegeben werden, der auch sitzende Personen sicher detektiert und diese von warmen Objekten im Raum unterscheiden kann. Ausserdem soll der Präsenzmelder auch den Belegungsgrad eines Raumes abschätzen können.

Diese Aufgabe wird erfindungsgemäss dadurch gelöst, dass die Fokussierelemente in azimutaler und in Elevationsrichtung in eine Anzahl von Subelementen aufgespaltet sind, so dass im Überwachungsraum Überwachungsbereiche mit einander teilweise überlappenden Subzonen mit Teilgebieten von unterschiedlichem Signalgewicht gebildet werden.

Eine Aufspaltung der Fokussierelemente in überlappenden Subzonen ist schon aus dem ducument EP0361224 bekannt.

Die erfindungsgemässe Aufspaltung der Fokussierelemente, also der Spiegelelemente oder der Linsenelemente, führt zu einer dichteren Überdeckung des Überwachungsraums mit einer Verkleinerung der Lücken zwischen den einzelnen Überwachungsbereichen. Die Überwachungsbereiche sind bekanntlich Abbildungen der sogenannten Flakes oder Sensorelemente des Pyrosensors auf den Boden oder eine Wand des Überwachungsraumes. Durch die Aufspaltung entsteht aus der ursprünglich einen Abbildung jedes Flakes (Überwachungsbereichs) mit homogenem Signalgewicht eine Mehrzahl einander teilweise überlappender Abbildungen (Subzonen), also eine verbreitere und/ oder verlängerte Abbildung mit Teilgebieten unterschiedlichen Signalgewichts.

Eine erste bevorzugte Ausführungsform des erfindungsgemässen Präsenzmelders ist dadurch gekennzeichnet, dass die Auswerteelektronik eine adaptive Detektionsschwelle mit einem hohen und einem tiefen Schwellwert aufweist, wobei der hohe Schwellwert dem durch das Betreten des Überwachungsraums durch eine Person verursachten Sensorsignal entspricht und der tiefe Schwellwert etwas oberhalb des elektronischen Rauschens liegt, und dass jede Überschreitung des hohen Schwellwerts als Anzeige der Präsenz einer Person interpretiert wird und den Melderausgang für eine bestimmte Aktivierungszeit aktiviert.

Eine zweite bevorzugte Ausführungsform ist dadurch gekennzeichnet, dass einige Minuten nach Überschreitung des hohen Schwellwerts eine Umschaltung auf den tiefen Schwellwert erfolgt, und dass jede Überschreitung des tiefen Schwellwerts ebenfalls als Anzeige der Präsenz einer Person interpretiert wird und den Melderausgang für eine bestimmte Aktivierungszeit aktiviert.

Eine dritte bevorzugte Ausführungsform ist dadurch gekennzeichnet, dass die genannte Aktivierungszeit zwischen drei und fünfzehn, vorzugsweise fünf, Minuten beträgt, und dass nach einer Aktivierungszeit von mehreren Stunden, vorzugsweise nach einem halben Arbeitstag, eine Überschreitung des hohen Schwellwerts erforderlich ist, welche die genannte mehrstündige Aktivierungszeit neu startet.

Wenn im Überwachungsraum keine Person anwesend ist, ist der Melderausgang nicht aktiviert und die Beleuchtung ist nicht eingeschaltet. In diesem Zustand kann eine Aktivierung des Melderausgangs nur dann erfolgen, wenn das Sensorsignal den hohen Schwellwert überschreitet, also wenn eine Person den Überwachungsraum betritt. In diesem Fall wird der Melderausgang aktiviert und beispielsweise die Beleuchtung sowie gegebenenfalls weitere Konditionierungseinrichtungen des Überwachungsraums eingeschaltet.

Dann wird nach wenigen Minuten der hohe Schwellwert auf den tiefen Schwellwert abgesenkt und es wird nach kleinen Signalen gesucht, wie sie durch kleine Bewegungen sitzender Personen ausgeführt werden. Jede derartige kleine Bewegung führt dazu, dass das Sensorsignal den tiefen Schwellwert überschreitet, wodurch der Melderausgang für die genannte Aktivierungszeit von vorzugsweise fünf Minuten aktiviert wird. Wenn innerhalb dieser Aktivierungszeit der tiefe Schwellwert neuerlich überschritten wird, wird eine neue Aktivierungszeit von fünf Minuten gestartet, usw. Wenn nicht, wird angenommen, dass sich keine Person im Überwachungsraum befindet und das Licht wird abgeschaltet. Wie leicht einzusehen ist, hat die adaptive Detektionsschwelle den grossen Vorteil, dass das Licht leerer Räume sehr rasch abgeschaltet wird, so dass sich substanzielle Energieeinsparungen erzielen lassen. Gleichzeitig ist aber gewährleistet, dass das Licht bei Anwesenheit auch von nur sitzenden Personen nicht gelöscht wird.

Da aber auch eine Person mit einer sitzenden Tätigkeit von Zeit zu Zeit aufstehen muss, um beispielsweise eine Akte zu holen oder um den Waschraum aufzusuchen, wird verlangt, dass nach einer Aktivierungszeit von einigen Stunden, beispielsweise nach vier Stunden entsprechend einem halben Arbeitstag, der hohe Schwellwert überschritten werden muss, um die Aktivierung des Melderausgangs aufrecht zu erhalten. Jedes Überschreiten des hohen Schwellwerts startet das beschriebene Procedere von neuem.

Eine dritte bevorzugte Ausführungsform des erfindungsgemässen Präsenzmelders ist gekennzeichnet durch mehrere Pyrosensoren, von denen jeder für die Überwachung eines bestimmten diskreten Bereichs des Überwachungsraums vorgesehen ist, wobei die Verarbeitung der Signale der einzelnen Pyrosensoren in getrennten Kanälen erfolgt.

Wenn beispielsweise drei Pyrosensoren verwendet werden, dann überwacht jeder 120° im Azimut des Überwachungsraums. Da man aus der Amplitude und Häufigkeit der Signale der einzelnen Pyrosensoren etwa nach dem Schema "eine Person, etwa fünf Personen, etwa zehn Personen" die Anzahl der Personen im Überwachungsraum grob abschätzen kann, ermöglicht diese bevorzugte Ausführungsform die bedarfsgerechte Steuerung von Raumkonditionierungseinrichtungen für Heizung/Lüftung/Klima.

Eine weitere bevorzugte Ausführungsform des erfindungsgemässen Präsenzmelders ist gekennzeichnet durch einen mit dem Präsenzmelder gekoppelten Brandmelder, wobei beide Melder in einem gemeinsamen Gehäuse angeordnet sind und eine gemeinsame Auswerteelektronik aufweisen.

Dieser mit einem Brandmelder kombinierte Präsenzmelder kann als Bewegungsmelder wirken und den Durchgang von Personen registrieren, besonders bei Nacht, und/oder bei Detektion einer Bewegung die Beleuchtung einschalten. Wenn man den Präsenzmelder eines derartigen kombinierten Brand-/Präsenzmelders mit der Lichtschaltung in Gängen und Durchgangsräumen koppelt, erzielt man eine erhöhte Sicherheit gegen Brandlegung. Denn es ist statistisch erwiesen, dass rund 30% aller Brände in Firmengebäuden durch das Personal gelegt werden. Gegen derartige Sabotageversuche würden mit den Brandmeldem gekoppelte Bewegungsmelder, die noch dazu beim Durchgang einer Person das Licht einschalten, abschreckend wirken.

Vorzugsweise ist der kombinierte Brand-/Präsenzmelder so ausgebildet, dass die Empfindlichkeit des Brandmelders anhand des Signals des Präsenzmelders gesteuert ist.

Die letztere Ausführungsform kann insbesondere in Räumen mit rauer Umgebung, wie beispielsweise Raücherzimmer, Räume in denen geschweisst wird, oder in Räumen mit starker Dunst oder Dampfentwicklung, wie beispielsweise Duschen/Bäder in Hotels, Grossküchen, Wäschereien, eingesetzt werden, um bei Anwesenheit von Personen entsprechend unempfindlichere Parametersätze für den Brandmelder auszuwählen und dadurch die Fehlalarmhäufigkeit zu reduzieren.

Im folgenden wird die Erfindung anhand von Ausführungsbeispielen und der Zeichnungen näher erläutert; es zeigt:
- Fig. 1a, 1b: je eine Skizze zur Funktionserläuterung,
- Fig. 2: das Überdeckungsmuster eines mit einem erfindungsgemässen Präsenzmelder überwachten Raumes,
- Fig. 3: eine mögliche Ausgestaltung der Melderoptik; und
- Fig. 4: eine schematische Darstellung eines kombinierten Präsenz-/Brandmelders.

Präsenzmelder sind auf dem Markt erhältlich und werden daher als bekannt vorausgesetzt; es wird in diesem Zusammenhang auf den Präsenzmelder ECO-IR 360A der Firma HTS und den Präsenzmelder Argus 360 der Firma Merten verwiesen. Diese Präsenzmelder sind vom Prinzip her Passiv-Infrarotdetektoren, die ebenfalls als bekannt vorausgesetzt werden; siehe beispielsweise EP-A-0 303 913. Passiv-Infrarotdetektoren dienen insbesondere zur Feststellung der Anwesenheit oder des Eindringens von unbefugten Personen in den Überwachungsraum durch Nachweis der von diesen Personen ausgesandten typischen Infrarotstrahlung, welche durch das Fokussiermittel auf den Pyrosensor gelenkt wird. Jedes Fokussiermittel besteht aus einer Anzahl von Fokussierelementen.

Als Fokussierelemente werden entweder Fresnellinsen verwendet, die in das an der dem Überwachungsraum zugewandten Frontseite des Meldergehäuses angeordnete Eintrittsfenster für die Infrarotstrahlung integriert sind (siehe dazu beispielsweise EP-A-0 559 110), oder die einzelnen Segmente oder Reflektoren eines im Inneren des Meldergehäuses angeordneten Spiegels (siehe dazu beispielsweise EP-A-0 303 913). In der Regel sind mehrere Reihen von Spiegelsegmenten oder Reflektoren vorgesehen, wobei jede Reihe einer bestimmten Überwachungszone zugeordnet ist.

Sowohl die Fresnellinsen als auch die Spiegel sind so ausgebildet, dass jede Überwachungszone in Überwachungsbereiche aufgeteilt und somit der zu überwachende Raum mit vom Melder ausgehenden Überwachungsbereichen fächerförmig überdeckt ist. Somit bestimmt jeder Reflektor einen Überwachungsbereich mit einer definierten Lage im Überwachungsraum. Sobald ein Wärmestrahlung aussendendes Objekt in einen Überwachungsbereich eindringt, detektiert der Sensor die von diesem Objekt ausgesandte Wärmestrahlung, wobei die Detektion am sichersten ist, wenn sich das Objekt quer zum Überwachungsbereich bewegt.

Der Pyrosensor ist vorzugsweise ein sogenannter Standard-Dualpyrosensor, wie er beispielsweise in den Passiv-Infrarotdetektoren der Siemens Building Technologies AG, Cerberus Division, früher Cerberus AG, eingesetzt wird. Derartige Standard-Dualpyrosensoren enthalten zwei wärmeempfindliche Elemente oder Flakes, deren Abbildungen auf dem Boden oder einer Wand des Überwachungsraums die Überwachungsbereiche definieren, von deren Umrandung jeweils ein Strahlenbündel zum jeweiligen Flake verläuft. Sobald ein Wärmestrahlung aussendendes Objekt ein derartiges Strahlenbündel kreuzt, oder mit anderen Worten, in einen Überwachungsraum eindringt, detektiert der Sensor die von diesem Objekt ausgesandte Wärmestrahlung.

Während Passiv-Infrarotdetektoren, wenn sie zur Intrusionsüberwachung verwendet werden, üblicherweise an einer Wand oder in einer Ecke des zu überwachenden Raums montiert sind, werden Präsenzmelder zumeist so wie Feuermelder an der Decke montiert, um eine gleichmässigere und möglichst vollständige Überdeckung des Überwachungsraums mit Überwachungsbereichen zu erzielen. Ein derartiger Passiv-Infrarot-detektor für Deckenmontage ist beispielsweise in der DE-A-195 17 517 beschrieben. Für die Funktion des Präsenzmelders ist die Art der Montage, ob an der Wand oder an der Decke, aber sekundär.

In Figur 1a ist eine Abbildung F, F' der beiden Flakes eines Dualpyrosensors auf einer Wand oder auf dem Boden in einem bestimmten Abstand vom Melder dargestellt. Jede Abbildung F, F' entspricht einem Überwachungsbereich. Das Signalgewicht ist über die gesamte Fläche gleich, und zwischen den beiden Abbildungen F und F' besteht eine relativ breite Lücke L. In einem Abstand von etwa 5 Metern zum Melder beträgt die Breite einer Abbildung F oder F' etwa 25 cm und die Breite der durch den gegenseitigen Abstand zwischen den Flakes bestimmten Lücke L zwischen den Abbildungen ebenfalls 25 cm. Die Feinheit der Überdeckung des Bodens ist durch die geometrischen Abmessungen der Flakes des Pyrosensors limitiert. Es ist ersichtlich, dass eine kleine Handbewegung innerhalb der Umrandung einer Abbildung F oder F' oder innerhalb der Lücke L keine feststellbare Signaländerung auf dem Pyrosensor ergibt und daher nicht detektiert wird.

Eine dichtere Überdeckung des Überwachungsraums lässt sich gemäss Fig. 1 b durch eine Aufspaltung jedes Überwachungsbereichs F, F' in n.m Subzonen F₁ bis F₄ und F₁' bis F₄' mit beispielsweise n ≥ 2, m ≥ 2, erreichen. Eine solche Aufspaltung erhält man durch Aufspaltung jedes Fokussierelements (Spiegelelement oder Fresnellinse) in n.m Subelemente, deren Elevation und Azimut um Elevation und Azimut des Ausgangselements herum leicht gestaffelt werden. Die optische Öffnung einer Subzone stellt dann ihr Signalgewicht auf dem Pyrosensor dar.

Darstellungsgemäss ist jeder Überwachungsbereich F, F' in 2.2 Subzonen mit einer azimutalen Verschiebung um eine halbe Breite des Flakeabbilds und einer radialen Verschiebung um eine halbe Länge des Flakeabbilds aufgespaltet. Das ergibt für jeden Überwachungsbereich F, F' je vier Subzonen F₁ bis F₄ bzw. F₁' bis F₄', wodurch ein verlängertes und verbreitertes Abbild der Flakes entsteht, welches je nach Anzahl der einander überlagernden Subzonen Teilgebiete unterschiedlichen Signalgewichts aufweist. Ausserdem ist die Lücke L' zwischen den Überwachungsräumen wesentlich schmäler als die Lücke L in Fig. 1a.

Die Teilgebiete unterschiedlichen Signalgewichts sind in Fig. 1 b durch unterschiedliche Schraffuren gekennzeichnet. Keine Schraffur bedeutet, dass im betreffenden Teilgebiet keine Überlagerung stattfindet, die Teilgebiete mit Überlagerung von zwei Subzonen sind einfach schraffiert und diejenigen mit Überlagerung von vier Subzonen doppelt. Diese Aufspaltung in Subzonen hat den Vorteil, dass ein Übergang zwischen Teilgebieten unterschiedlichen Signalgewichts ein erkennbares Signal des Pyrosensors ergibt. Ausserdem erzeugt selbstverständlich auch der Übergang zwischen einer Subzone F₁ bis F₄, F₁' bis F₄' und dem diese umgebenden Bereich, aus dem der Pyrosensor keine Wärmestrahlung empfängt, ein Signal des Pyrosensors.

Fig. 2 zeigt das Überdeckungsmuster eines mit einem Präsenzmelder der beschriebenen Art überwachten Raumes in einer Ansicht von oben, wobei der Präsenzmelder an einer Wand montiert ist. Der Präsenzmelder ist mit einer Spiegelanordnung S zur Fokussierung der auf den Melder fallenden Wärmestrahlung auf den Pyrosensor ausgerüstet. Das Überdeckungsmuster zeigt die in Subzonen aufgespalteten Überwachungsbereiche in einer Ebene im Abstand von 90 cm vom Boden des Raumes; diese Höhe entspricht etwa derjenigen eines sitzenden Menschen. Der Öffnungswinkel der Spiegelanordnung beträgt etwa 110°. Die Aufspaltung der die Bündelungselemente der Spiegelanordnung S bildenden Reflektoren wird dadurch erreicht, dass diese nicht aus einer einzelnen, stetig gekrümmten Fläche bestehen, sondern aus mehreren Teilflächen von unterschiedlicher vertikaler Orientierung (siehe dazu die europäische Patentanmeldung No. 99 119 496.0).

Der besseren Übersichtlichkeit halber sind nur die beiden am weitesten von der Spiegelanordnung S entfernten, je auf einem Kreisbogen liegenden Zonen von Überwachungsbereichen eingezeichnet. Insgesamt sind etwa 7 bis 8 Zonen von Überwachungsbereichen und dementsprechend auch Reflektorreihen auf der Spiegelanordnung vorhanden. Ein mit dem Bezugszeichen R bezeichneter Kreisbogen symbolisiert einen Abstand von 5 m von der Spiegelanordnung S. In diesem Abstand beträgt die Breite der Subzonen Fₙ und Fₙ' etwa 20 cm und die Breite der Teilgebiete unterschiedlichen Signalgewichts etwa 10 cm.

Die Breite der der Lücke L' von Fig. 1b entsprechenden Intrazonenlücken zwischen den Subzonen eines Überwachungsbereichs beträgt etwa 10 cm und die Breite der Interzonenlücken zwischen den benachbarten Überwachungsbereichen beträgt in der Mitte des Überwachungsraumes (horizontaler Strahl von S in den Überwachungsraum) etwa 20 cm. Durch eine dichtere Packung der Überwachungsbereiche können auch die Abstände zwischen den Überwachungsbereichen am Rand des Überwachungsraums entsprechend eng gestaltet werden. Es ist offensichtlich, dass auch bei sehr kleinen Hand- oder Kopfbewegungen ein Übergang zwischen Teilgebieten unterschiedlichen Signalgewichts erfolgt und somit die Bewegung sicher detektiert wird.

Fig. 3 zeigt eine mögliche Ausgestaltung der Melderoptik für einen an der Decke des Überwachungsraums zu montierenden Melder in einer perspektivischen Ansicht von oben, also gleichsam in die Optik hinein. Darstellungsgemäss ist die Melderoptik durch eine sogenannte Domlinse (dome lens) 1 gebildet, die aus einem kuppelförmigen Träger mit einer Vielzahl von in diesen eingebetteten Linsen 2 besteht. In der Figur sind die Linsen 2 der besseren Übersichtlichkeit halber weiter voneinander beabstandet als in Wirklichkeit. Die Domlinse 1, die aus Polyethylen besteht, ist aus drei Kugelsegmenten 3, 3', 3" zusammengesetzt, von denen jedes für einen Raumwinkel von 120° vorgesehen ist. Jedem Kugelsegment ist ein Pyrosensor mit zwei oder vier Flakes zugeordnet. Jede einzelne der Linsen 2 ist eine Vierfach-Linse und besteht aus vier gegeneinander leicht verschobenen Ausschnitten einer Konvexlinse von beispielsweise 25 mm Brennweite. Anstatt der Domlinse 1 mit konventionellen Linsen kann die Melderoptik auch durch eine kuppelförmige Fresnellinsenanordnung oder durch eine Spiegelanordnung gebildet sein, wobei die Überdeckungsmuster in dem zu überwachenden Raum jeweils sehr ähnlich sind.

Der beschriebene Präsenzmelder kann insbesondere zum automatischen Ein- und Ausschalten der Beleuchtung und/oder zur bedarfsgerechten Steuerung von Raumkonditionierungseinrichtungen für Heizung/Lüftung/Klima verwendet werden. Beim Schalten der Raumbeleuchtung geht es darum, diese dann, wenn eine Person einen leeren Raum betritt ein- und dann, wenn die Person einen Raum verlässt, auszuschalten. Während das Einschalten mit praktisch jedem Passiv-Infrarotmelder bewerkstelligt werden kann, bietet das Ausschalten gewisse Probleme, und zwar hauptsächlich, dann, wenn sich die in einem Raum befindlichen Personen nur sehr wenig bewegen, also beispielsweise eine Bildschirmarbeit verrichten. Da es sehr unangenehm ist, wenn trotz der Anwesenheit einer Person in einem Raum, in diesem plötzlich das Licht ausgeschaltet wird, arbeiten heutige Präsenzmelder mit langen Totzeiten und schalten typischerweise das Licht erst 30 Minuten nach der letzten detektierten Bewegung im Überwachungsraum aus. Das hat zur Folge, dass die Beleuchtung immer erst dann ausgeschaltet wird, wenn der letzte Raumbenutzer nachhause gegangen ist, und das führt wiederum dazu, dass praktisch keine Energieeinsparungen erzielt werden.

Bei einem Präsenzmelder der beschriebenen Art können wegen der Feinheit des Überdekkungsmusters, durch die auch kleine Handbewegungen, wie sie bei Bildschirmarbeit ständig auftreten, die Totzeiten drastisch reduziert und beispielsweise auf 5 Minuten und weniger gedrückt werden. Man kann die Zuverlässigkeit des Präsenzmelders weiter erhöhen, wenn man eine adaptive Detektionsschwelle einführt. Das bedeutet, dass man der Gehbewegung eines Menschen im Überwachungsraum (Eintreten, Umhergehen) einen hohen und den im Raum sitzenden Menschen einen kleinen Schwellwert zuordnet. Eine derartige adaptive Detektionsschwelle wird wie folgt gestaltet: Wenn jemand einen Raum betritt oder in diesem umhergeht, erzeugt das ein grosses Signal, welches einen ersten, hohen Schwellwert überschreitet. Dadurch wird der Melderausgang für die Lichtsteuerung, für einige, z.B. 5, Minuten aktiviert.

Unmittelbar nach Überschreiten des ersten Schwellwerts wird die Schwelle auf einen zweiten, kleinen Wert abgesenkt, der etwas über dem elektronischen Rauschen liegt. Jetzt wird nach kleinen Signalen, also kleinen Bewegungen, Ausschau gehalten. Mit jedem Überschreiten des zweiten Schwellwerts wird die Aktivierung des Melders um weitere 5 Minuten verlängert. Das geschieht so lange, bis die ganze Aktivierungszeit beispielsweise einen halben Arbeitstag erreicht. Dann wird wieder eine Überschreitung des ersten Schwellwerts gefordert. Und mit jedem Überschreiten des ersten Schwellwerts startet das Procedere von neuem.

Mit dieser Signalauswertung ist Gewähr gegeben, dass die Beleuchtung auch bei Anwesenheit von sitzenden Personen nicht abgelöscht wird und man kann daher davon ausgehen, dass dann, wenn der zweite Schwellwert in der angegebenen Zeitspanne von 5 Minuten nicht überschritten wird, sich niemand mehr im Raum befindet, so dass die Beleuchtung abgeschaltet werden kann. Prinzipiell besteht auch die Möglichkeit, den Melder lernfähig zu machen, indem in Räumen mit bewegungsaktiven Personen die Totzeit verkürzt und in Räumen mit eher bedächtigen Menschen verlängert wird.

Man kann ausserdem anstatt eines einzelnen Pyrosensors mit vier sensitiven Elementen (Flakes) beispielsweise drei solcher Pyrosensoren oder auch drei Dual-Pyrosensoren verwenden und deren Signale in getrennten Kanälen verarbeiten. Jeder der drei Pyros würde je 120° im Azimut des Überwachungsraums überwachen, wodurch der Raum in drei Teilräume unterteilt wäre und jeder Pyro ein Signal für seinen Teilraum und der Melder somit ein Präsenzsignal für jeden der drei Teilräume liefert. Durch die Untersuchung und Bewertung der Signale der drei Pyros ist eine grobe Abschätzung der Anzahl der Personen pro Teilraum, etwa nach dem Schema "keine, eine, etwa vier bis fünf, um zehn, viele" möglich, und man kann so die Anzahl der Personen im ganzen Raum mit einer für die Steuerung von Raumkonditionierungseinrichtungen für Heizung/Lüftung/Klima ausreichenden Genauigkeit abschätzen.

In Fig. 4 ist ein kombinierter Brand-/Präsenzmelder dargestellt, der aus einem Brandmelder 4 mit integriertem Präsenzmelder 5 (Passiv-Infrarot-Melder) besteht. Der Brandmelder 4 ist beispielsweise ein Streulichtrauchmelder der in der EP-A-0 616 305, EP-A-0 813 178 und EP-A-0 821 330 beschriebenen Art, mit einem Gehäuse 6, welches ein Optikmodul 7 und eine Auswerteelektronik 8 enthält. Das Gehäuse 6 ist gewölbt ausgebildet und im Bereich seiner Kuppe mit Raucheintrittsöffnungen 9 versehen. Auf die Kuppe ist der optisch-elektrooptische Teil eines Präsenzmelders 5 mit einer Domlinse 1 und einem Pyrosensor 10 aufgesetzt; die Ausgänge des Pyrosensors 10 sind an die Auswertelektronik 8 geführt, in der die Signalverarbeitung sowohl des Optikmoduls 7 als auch des Präsenzmelders 5 erfolgt.

Ein derartiger kombinierter Brand-/Präsenzmelder kann insbesondere für die folgenden Aufgaben eingesetzt werden:
- Durch Anordnung derartiger Melder und deren Vernetzung in einer bestehenden Brandmeldeanlage kann ein Eindringüberwachungssystem geschaffen werden, das beispielsweise während der Nacht den Weg von Personen in den Räumen eines Unternehmens und dergleichen aufzeichnet und bei Bedarf auf einer Anzeige sichtbar macht. Ein solches System wirkt präventiv gegen Brandlegung, wobei in diesem Zusammenhang erwähnt sei, dass etwa 30% der Brände in Unternehmen gelegt werden, und zwar meistens durch eigenes Personal. Die abschreckende Wirkung kann durch Kopplung des Systems an die Lichtschaltung noch vergrössert werden.
- Anordnung in Räumen mit rauen Umweltbedingungen, wobei sich in diesen Räumen Menschen aufhalten. Solche Räume sind beispielsweise Räume, in denen viel geraucht wird, oder Räume, in denen Schweissarbeiten erfolgen, oder Räume mit starker Dampf- oder Dunstentwicklung.
- Anordnung in Duschen, Badezimmern und Entrées von Hotelzimmem, um das leidige Problem der durch den beim Duschen oder Baden entstehenden Dunst verursachten Fehlalarme zu lösen. Die Lösung erfolgt dadurch, dass die Alarmbedingungen von der Präsenz von sich bewegenden, also nicht von schlafenden, Personen im Zimmer abhängig gemacht werden, indem der aktive Parametersatz des Brandmelders nach dem Ausmass der festgestellten Bewegungen ausgewählt wird.
- Man kann die letztere Applikation auf alle Brandmelder in Räumen mit Personenverkehr ausweiten, indem man dort nur kombinierte Brand-/Präsenzmelder einsetzt und die Parameter der Brandmelder in Abhängigkeit von der Anwesenheit von Personen auswählt.
- Anordnung von kombinierten Brand-/Präsenzmeldern in Gängen, Durchgangsräumen und Stiegenhäusern zur automatischen Lichtschaltung.

Der Präsenzmelder 5 braucht bei der Integration in einen Brandmelder nicht unbedingt eine so grosse Zonendicht zu haben wie für die in Zusammenhang mit den Figuren 1 bis 3 beschriebene Detektion von sitzenden Personen. Es kann auch ein Passiv-Infrarotmelder mit einer Domlinse oder auch ein sogenannter Fingerhut-Passiv-Infrarotdetektor verwendet werden.

## Patentansprüche

1. Präsenzmelder mit einem Meldergehäuse, einem Pyrosensor (10), mit aus einzelnen Fokussierelementen (2) bestehenden Mitteln (1) zur Fokussierung der aus dem zu überwachenden Raum auf den Melder fallenden Wärmestrahlung auf den Pyrosensor (10), und mit einer Auswerteelektronik zur Auswertung der Signale des Pyrosensors (10), **dadurch gekennzeichnet, dass** die Fokussierelemente (2) in azimutaler und in Elevationsrichtung in eine Anzahl von Subelementen aufgespaltet sind, so dass im Überwachungsraum Überwachungsbereiche mit einander teilweise überlappenden Subzonen (Fₙ, Fₙ') mit Teilgebieten von unterschiedlichem Signalgewicht gebildet werden.

2. Präsenzmelder nach Anspruch 1, **dadurch gekennzeichnet, dass** die Auswerteelektronik eine adaptive Detektionsschwelle mit einem hohen und einem tiefen Schwellwert aufweist, wobei der hohe Schwellwert dem durch das Betreten des Überwachungsraums durch eine Person verursachten Sensorsignal entspricht und der tiefe Schwellwert etwas oberhalb des elektronischen Rauschens liegt, und dass jede Überschreitung des hohen Schwellwerts als Anzeige der Präsenz einer Person interpretiert wird und den Melderausgang für eine bestimmte Aktivierungszeit aktiviert.

3. Präsenzmelder nach Anspruch 2, **dadurch gekennzeichnet, dass** einige Minuten nach Überschreitung des hohen Schwellwerts eine Umschaltung auf den tiefen Schwellwert erfolgt und dadurch der letztere aktiviert wird, und dass jede Überschreitung des tiefen Schwellwerts ebenfalls als Anzeige der Präsenz einer Person interpretiert wird und den Melderausgang für eine bestimmte Aktivierungszeit aktiviert.

4. Präsenzmelder nach Anspruch 3, **dadurch gekennzeichnet, dass** die genannte Aktivierungszeit zwischen drei und fünfzehn, vorzugsweise fünf, Minuten beträgt, und dass nach einer Aktivierungszeit von mehreren Stunden, vorzugsweise nach einem halben Arbeitstag, eine Überschreitung des hohen Schwellwerts erforderlich ist, welche die genannte mehrstündige Aktivierungszeit neu startet.

5. Präsenzmelder nach einem der Ansprüche 2 bis 4, **dadurch gekennzeichnet, dass** der genannte aktivierbare Melderausgang für das Ein- und Ausschalten der Raumbeleuchtung und/oder für die Steuerung von Raumkonditionierungseinrichtungen vorgesehen ist.

6. Präsenzmelder nach einem der Ansprüche 1 bis 5, **gekennzeichnet durch** mehrere Pyrosensoren, von denen jeder für die Überwachung eines bestimmten diskreten Bereichs des Überwachungsraums vorgesehen ist, wobei die Verarbeitung der Signale der einzelnen Pyrosensoren in getrennten Kanälen erfolgt.

7. Präsenzmelder nach den Ansprüchen 5 und 6, **dadurch gekennzeichnet, dass** in jedem diskreten Bereich des Überwachungsraums eine grobe Abschätzung der dort anwesenden Personen und daraus eine Gesamtabschätzung der sich im Überwachungsraum befindlichen Personen erfolgt, und dass anhand dieser Gesamtabschätzung die Steuerung der Raumkonditionierungseinrichtungen erfolgt.

8. Präsenzmelder nach einem der Ansprüche 1 bis 7, **gekennzeichnet durch** einen mit dem Präsenzmelder (5) gekoppelten Brandmelder (4), wobei beide Melder in einem gemeinsamen Gehäuse (6) angeordnet sind und eine gemeinsame Auswerteelektronik (8) aufweisen.

9. Präsenzmelder nach Anspruch 8, **dadurch gekennzeichnet, dass** die Empfindlichkeit des Brandmelders (4) anhand des Signals des Präsenzmelders (5) gesteuert ist.

## Claims

1. Presence detector having a detector housing, a pyrosensor (10), having means (1) comprising individual focussing elements (2) and serving for focussing the thermal radiation that is incident on the detector from the space to be monitored on to the pyrosensor (10), and having an evaluation electronic unit for evaluating the signals of the pyrosensor (10), **characterized in that** the focussing elements (2) are split into a number of subelements in the azimuthal direction and in the elevation direction, so that monitoring regions with subzones (Fₙ, Fₙ') that partly overlap one another with partial regions of different signal weights are formed in the monitoring space.

2. Presence detector according to Claim 1, **characterized in that** the evaluation electronic unit has an adaptive detection threshold with a high and a low threshold value, the high threshold value corresponding to the sensor signal caused by a person entering the monitoring space, and the low threshold value lying somewhat above the electronic noise, and **in that** each occasion when the high threshold value is exceeded is interpreted as an indication of the presence of a person and activates the detector output for a specific activation time.

3. Presence detector according to Claim 2, **characterized in that** a few minutes after the high threshold value has been exceeded, a changeover is made to the low threshold value and the latter is thereby activated, and **in that** each occasion when the low threshold value is exceeded is likewise interpreted as an indication of the presence of a person and activates the detector output for a specific activation time.

4. Presence detector according to Claim 3, **characterized in that** the said activation time is between three and fifteen, preferably five minutes, and **in that** after an activation time of a plurality of hours, preferably after half a working day, it is necessary for the high threshold value to be exceeded, which restarts the said activation time lasting for a plurality of hours.

5. Presence detector according to one of Claims 2 to 4, **characterized in that** the said activatable detector output is provided for switching the space illumination on and off, and/or for controlling space ambient conditioning devices.

6. Presence detector according to one of Claims 1 to 5, **characterized by** a plurality of pyrosensors, each of which is provided for monitoring a specific discrete region of the monitoring space, the signals of the individual pyrosensors being processed in separate channels.

7. Presence detector according to Claims 5 and 6, **characterized in that** in each discrete region of the monitoring space, a rough estimation is made of the persons present there and from that an overall estimation is made of the persons situated in the monitoring space, and **in that** the room ambient conditioning devices are controlled on the basis of this overall estimation.

8. Presence detector according to one of Claims 1 to 7, **characterized by** a fire detector (4) coupled to the presence detector (5), the two detectors being arranged in a common housing (6) and having a common evaluation electronic unit (8).

9. Presence detector according to Claim 8, **characterized in that** the sensitivity of the fire detector (4) is controlled on the basis of the signal of the presence detector (5).

## Revendications

1. Détecteur de présence comportant un boîtier de détecteur, un pyrocapteur (10) avec des moyens (1) composés d'éléments de focalisation (2) individuels et destinés à focaliser sur le pyrocapteur (10) le rayonnement calorifique venant de l'espace à surveiller et tombant sur le détecteur, et une électronique d'évaluation pour évaluer les signaux du pyrocapteur (10), **caractérisé en ce que** les éléments de focalisation (2) sont décomposés en un nombre de sous-éléments dans la direction azimutale et dans la direction de l'élévation de sorte que se constituent, dans l'espace de surveillance, des plages de surveillance avec des sous-zones (Fₙ, Fₙ') qui se chevauchent partiellement et comportent des régions partielles ayant un poids de signal différent.

2. Détecteur de présence selon la revendication 1, **caractérisé en ce que** l'électronique d'évaluation comporte un seuil de détection adaptatif avec une valeur seuil haute et une valeur seuil basse, la valeur seuil haute correspondant au signal du capteur dû à la pénétration d'une personne dans l'espace de surveillance et la valeur seuil basse étant un peu au-dessus du bruit électronique et **en ce que** chaque dépassement de la valeur seuil haute est interprété comme indication de la présence d'une personne et active la sortie du détecteur pour un temps d'activation déterminé.

3. Détecteur de présence selon la revendication 2, **caractérisé en ce que**, quelques minutes après le dépassement de la valeur seuil haute, une commutation sur la valeur seuil basse se produit, ceci activant cette dernière, et **en ce que** chaque dépassement de la valeur seuil basse est également interprété comme indication de la présence d'une personne et active la sortie du détecteur pour un temps d'activation déterminé.

4. Détecteur de présence selon la revendication 3, **caractérisé en ce que** ledit temps d'activation est compris entre trois et quinze minutes et est de préférence de cinq minutes et **en ce que**, après un temps d'activation de plusieurs heures, de préférence après une demi-journée de travail, un dépassement de la valeur seuil haute est nécessaire, lequel lance de nouveau ledit temps d'activation long de plusieurs heures.

5. Détecteur de présence selon l'une des revendications 2 à 4, **caractérisé en ce que** ladite sortie activable du détecteur est prévue pour la mise en marche et la coupure de l'éclairage d'un espace et/ou pour la commande d'équipements de conditionnement de locaux.

6. Détecteur de présence selon l'une des revendications 1 à 5, **caractérisé par** plusieurs pyrocapteurs dont chacun est prévu pour la surveillance d'une zone discrète déterminée de l'espace de surveillance, le traitement des signaux des pyrocapteurs individuels se faisant dans des canaux séparés.

7. Détecteur de présence selon les revendications 5 et 6, **caractérisé en ce que**, dans chaque zone discrète de l'espace de surveillance, on opère une estimation grossière des personnes qui y sont présentes et, sur cette base, une estimation globale des personnes qui se trouvent dans l'espace de surveillance, et **en ce que** la commande des équipements de conditionnement de locaux se fait à l'aide de cette estimation globale.

8. Détecteur de présence selon l'une des revendications 1 à 7, **caractérisé par** un détecteur d'incendie (4) couplé au détecteur de présence (5), les deux détecteurs étant disposés dans un boîtier commun (6) et comportant une électronique d'évaluation commune (8).

9. Détecteur de présence selon la revendication 8, **caractérisé en ce que** la sensibilité du détecteur d'incendie (4) est commandée à l'aide du signal du détecteur de présence (5).
